# EUROPÄISCHE PATENTSCHRIFT

(11) **EP 3 029 772 B1**
(45) Veröffentlichungstag und Bekanntmachung des Hinweises auf die Patenterteilung: **19.09.2018**
(21) Anmeldenummer: 15003139.1
(22) Anmeldetag: 03.11.2015
(51) Int. Cl.: H01R 4/02, H01R 43/02, H01R 13/115

(54) **ELEKTRISCHES KONTAKTSYSTEM UND VERFAHREN ZUM HERSTELLEN DES KONTAKTSYSTEMS**
ELECTRICAL CONTACT SYSTEM AND METHOD FOR MANUFACTURING THE CONTACT SYSTEM
SYSTEME DE CONTACT ELECTRIQUE ET PROCEDE DE FABRICATION DU SYSTEME DE CONTACT

(30) Priorität: 04.12.2014 DE 102014117829
(43) Veröffentlichungstag der Anmeldung: 08.06.2016
(73) Patentinhaber: Amphenol-Tuchel Electronics GmbH, 74080 Heilbronn (DE); Konfektion E Elektronik GmbH, 74594 Kressberg-Marktlustenau (DE)
(72) Erfinder: UNGERER, Christian, 74199 Untergruppenbach (DE); KERNER, Wolfgang, 74235 Erlenbach (DE); KNÖDLER, Michael, 70563 Stuttgart (DE); EISERMANN, Peter, 91550 Dinkelsbühl (DE); KAMM, Klaus, 91550 Dinkelsbühl (DE)
(74) Vertreter: Staeger & Sperling Partnerschaftsgesellschaft mbB

(56) Entgegenhaltungen:
- EP-A1- 2 591 873
- EP-A2- 0 774 825
- DE-A1- 2 134 078
- DE-A1- 19 709 772

## Beschreibung

Die vorliegende Erfindung betrifft ein Kontaktsystem aus einem elektrischen Schweißkontaktelement und einem weiteren Kontaktteil sowie ein Verfahren zum Herstellen des Kontaktsystems bestehend aus dem elektrischen Schweißkontaktelement und dem weiteren Kontaktteil, insbesondere einem Flachkontakt oder einer Kontaktzunge eines Flachkontaktgitters.

Im Stand der Technik sind eine Vielzahl von Kontaktteilen bekannt, die dazu bestimmt sind als Steckkontakt verwendet zu werden. Bei einem Steckkontakt ist wenigstens ein Bereich des Kontaktelementes als Stift oder als Federbuchse zur Aufnahme eines Gegenkontaktes ausgebildet.

Aus der DE 197 09 772 A1 ist eine Flachsteckhülse bekannt, die mit einem Flachstecker zusammengesteckt wird und die zusätzlich am Ende einer gebogenen Lasche mit dem Flachstecker verschweißt werden kann.

Aus der DE 89 13 569 U1 ist zum Beispiel ein Kontaktelement einteilig mit einer Überfeder ausgebildet. Eine solche Überfeder lässt sich mit dem Kontaktelement in einem Zuge als einteiliges Stanz/Biegeteil durch Stanzen und Biegen aus einem Blechstreifen herstellen, so dass eine separate Herstellung der Überfeder sowie ihre Montage und Sicherung am Basisteil entfällt. Es ist auch zu berücksichtigen, dass bei der einteiligen Herstellung Material gespart werden kann, da bei einer zweiteiligen Herstellung schon im Hinblick auf die Stanzreste mehr Material verbraucht wird.

In diversen Anwendungen werden jedoch keine steckbaren Verbindungen benötigt, sondern dauerhafte materialschlüssige Verbindungen. Als Verbindungsverfahren kommen z.B. Schweißverfahren in Betracht, wie herkömmliche Lichtbogenschweißverfahren, Ultraschallschweißen, Laserschweißverfahren oder auch Reibschweißverfahren.

Speziell im Automobilbereich und der Luftfahrtechnik werden hohen Anforderungen an die Genauigkeit und Reproduzierbarkeit der Verbindungsprozesse gestellt. Neben der Qualität spielen auch die Prozesskosten und die, die Prozesskosten beeinflussende Prozesssicherheit eine grundlegende Rolle.

Speziell bei formschlüssigen Verbindungstechniken tritt das Problem zu Tage, dass die Kontaktpaare, die es miteinander zu verbinden gilt, in eine definierte exakte Position zueinander gebracht werden müssen und für die Dauer des Schweißprozesses ggf, mittels Halte- oder Hilfsvorrichtungen in dieser Position gehalten werden müssen. Neben dem Problem der Lageabweichung tritt ein weiteres Problem dann zu Tage, wenn die spezielle Geometrie der Kontaktpaare die Kontaktierung im Prozess weiter erschwert. So müssen zum Beispiel in der Automobilindustrie bei der Herstellung von elektrischen Verbindungen bzw. von Kabelsätzen Flachkontakte oder ganze Reihen von Flachkontakte auf korrespondierende Kontakte aufgebracht werden.

Daraus ergibt sich unter anderem die Anforderung, dass Kontaktsysteme aus mehreren Einzelteilen auszubilden sind, die es ebenfalls im Prozess zu Montieren, Halten und Bearbeiten gilt, was häufig fertigungstechnisch mit Schwierigkeiten in der Umsetzung verbunden ist, sowie aufwendig und teuer ist.

Aus der DE 100 60 394 A1 ist zum Beispiel eine Vorrichtung bekannt, durch die ein Bauteilpaar fixierbar ist, um so eine Schweißverbindung mittels eines Lasers anzubringen. Hierzu ist die Vorrichtung zumindest im Spektrum des von dem Laser emittierten Lichtes transmissiv ausgeführt, so dass ein Laserstrahl durch die Vorrichtung hindurch auf das Bauteil gelangt. Daher wirkt sich auch eine großflächige Überdeckung des Bauteiles durch Auflageflächen der Vorrichtung, wie sie zur Erreichung einer optimalen Fixierung erforderlich ist, bei der Durchführung des Schweißverfahrens nicht hinderlich aus. Die Durchführung eines Schweißverfahrens erfordert ferner regelmäßig die Überwachungsmöglichkeit der Qualität der Schweißverbindung. Es ist daher wünschenswert ein Verfahren bereit zu stellen, welches eine wie zuvor beispielhaft angegebene Vorrichtung entbehrlich macht und die Problematik der Fixierung der Bauteile über eine Vorrichtung vollständig umgeht bei gleichzeitig hoher Positions- und Lagegenauigkeit und Prozesssicherheit.

Ferner besteht ein Bedürfnis darin Materialpaarungen für das Kontaktsystem so zu kombinieren, dass die jeweils von dem verwendeten Bauteil gegebene Materialeigenschaft optimal genutzt werden kann. So sind typischerweise sichere und dauerhafte Verbindungen mit einem Kabel mit einem Kontaktsystem an wenigstens einer Anschlussstelle herzustellen, während andererseits die Kontaktzone eine für die Applikation geeignete Materialeigenschaften aufweisen sollte und darüber hinaus die Schweißbarkeit gewährleistet sein muss.

Aufgabe der vorliegenden Erfindung ist es daher, vorbesagte Probleme und Nachteile zu überwinden und ein elektrisches Kontaktsystem aus zwei miteinander zu verbindender Kontaktteilen, insbesondere aus Schweißflachkontaktteilen bereitzustellen, welches eine Hilfseinrichtung zur sicheren Halterung der Kontaktteile entbehrlich macht. Es ist ferner Aufgabe der vorliegenden Erfindung ein Verfahren zur Herstellung eines solchen Kontaktsystems bereitzustellen.

Diese Aufgabe wird gelöst mit einem Kontaktsystem mit den Merkmalen von Anspruch 1 sowie einem Verfahren zur Herstellung eines Kontaktsystems mit den Merkmalen von Anspruch 8.

Der Grundgedanke der vorliegenden Erfindung besteht darin, dem eigentlichen materialschlüssigen Verbindungsprozess einen mechanischen Vorfixierprozess vorzuschalten und die miteinander zu verbindenden Kontaktelemente daher so auszubilden, dass sich das eine Kontaktelement mittels eines umgreifenden, daran verschiebbaren Fixierelements am anderen Kontaktelement mit diesem zusammen in eine definierte Vormontageposition bringen lässt. Das erste Kontaktelement, vorzugsweise Flachkontaktelement wird sozusagen auf dem zweiten Kontaktelement verschiebbar und dieses umgreifend aufgebracht, so dass die miteinander zu verbindenden Schweißverbindungsabschnitte übereinander angeordnet und für den Schweißprozess zugänglich sind. Durch das Zusammenspiel einer Fanglinse mit einer Mulde und dem Umgriff durch umgreifende Haltearme, lässt sich eine klar definierte Position bestimmen.

Erfindungsgemäß wird daher ein elektrisches Kontaktsystem bestehend aus einem ersten Kontaktelement mit einem (vorzugsweise flachen) ersten Schweißverbindungsabschnitt und einem zweiten Kontaktelement mit einem (vorzugsweise ebenfalls flachen) zweiten Schweißverbindungsabschnitt vorgeschlagen, um die beiden Schweißverbindungsabschnitte in berührende Anlage und materialschlüssig verbinden zu können, wobei das erste Kontaktelement benachbart zum ersten Schweißverbindungsabschnitt ein, vorzugsweise zwei Fixierarme aufweisendes, weiter vorzugsweise U-förmig gebogenes Fixierelement aufweist und zwar zum umgreifenden Halten und Fixieren eines Halteabschnittes des zweiten Kontaktelementes und wobei das zweite Kontaktelement den Halteabschnitt benachbart zum zweiten Schweißverbindungsabschnitt so ausbildet, dass sich, im für den Schweißprozess vorfixierten Zustand, die beiden Schweißverbindungsabschnitte berührend gegenüberliegen und die beiden Fixierarme vorzugsweise um einen Biegewinkel von etwa 180° (zwischen 170° bis 190°) herum um die Seitenkanten des Schweißverbindungsabschnittes herum verlaufen.

Erfindungsgemäß ist das zweite Kontaktelement auf der zu verschweißenden Oberseite des zweiten Schweißverbindungsabschnittes mit einer Schweißkuppe versehen, so dass eine gezielte punktuelle Energieeinleitung erzielt werden kann.

Vorteilhaft wird ferner ein solches elektrisches Kontaktsystem vorgeschlagen, bei dem die beiden Kontaktelemente materialschlüssig, vorzugsweise im Bereich der Schweißverbindungsabschnitte miteinander verbunden sind.

In einer weiter vorteilhaften Ausführungsform der Erfindung ist das elektrische Kontaktsystem so ausgebildet, dass an dem ersten Schweißverbindungsabschnitt des ersten Kontaktelements ferner Crimpanschlusszungen oder eine Crimpanschlusskontur zum Anschluss einer Leitung einstückig mit dem Kontaktelement ausgebildet sind. Besonders vorteilhaft ist es, wenn das erste Kontaktelement einstückig mittels eines Stanz-Biege-Prozesses hergestellt wird und an dem Flachkontakt ein Crimpanschluss ausgebildet ist, wobei an der dem Crimpanschluss gegenüberliegenden Ende des Flachkontaktes das erfindungsgemäße Fixierelement ausgebildet ist.

Weiter von Vorteil ist es, wenn der ersten Schweißverbindungsabschnitt des ersten Kontaktelements eine Oberseite und eine der Oberseite gegenüberliegende, als Schweißverbindungsseite ausgebildete Unterseite aufweist und/oder wenn der korrespondierende zweite Schweißverbindungsabschnitt des zweiten Kontaktelements eine Unterseite und eine der Unterseite gegenüberliegende, als Schweißverbindungsseite entsprechend geformte Oberseite aufweist.

In einer besonders vorteilhaften Ausführungsform der Erfindung verlaufen die beiden Fixierarme unterhalb der von dem ersten Schweißverbindungsabschnitt gebildeten Fläche der Unterseite mit ihren stirnseitigen Enden aufeinander zu und zumindest abschnittsweise parallel zu der Unterseite angeordnet verlaufen (wie eine gekrümmter U-Haken).

Das elektrische Kontaktsystem ist somit dadurch charakterisiert, dass die beiden Fixierarme jeweils einen entlang einer entgegengesetzten Krümmungsbahn gekrümmten Zwischenabschnitt zwischen dem Anbindungsabschnitt und den Enden aufweisen.

In einer nicht beanspruchten Ausgestaltung entspricht die Länge des jeweiligen Kurvenabschnittes der Höhe des zweiten Kontaktelementes im Bereich des korrespondierenden Halteabschnittes entspricht der Abstand der beiden Innenseiten der Kurvenabschnitte in etwa der Breite des zweiten Kontaktelementes im Bereich des korrespondierenden Halteabschnittes. Durch eine solche Ausgestaltung wird sichergestellt, dass beim Aufstecken des ersten Kontaktelementes auf den Halteabschnitt des zweiten Kontaktelementes die Arme des Fixierelementes den Halteabschnitt seitlich umgreifen und an der Unterseite halten und führen (bedingt durch die U-Bögen).

Vorteilhaft wird ferner ein Set aus mehreren elektrischen Kontaktsystemen, mit in gleicher Anzahl in Reihe angeordneter erster und zweiter Kontaktelementen vorgeschlagen, wobei die zweiten Kontaktelemente vorzugsweise aus einem Stanzgitter mit einem definiertem Stanzgitterabstand gebildet werden.

Ein weiterer Aspekt der vorliegenden Erfindung betrifft ein Verfahren zum Herstellen eines materialschlüssigen elektrischen Kontaktsystems mit wenigstens den folgenden Schritten:
- Herstellen und/oder Bereitstellen eines oder mehrerer erster Kontaktelemente mit jeweils einem ersten Schweißverbindungsabschnitt und einem Fixierelementen und;
- Herstellen und/oder Bereitstellen eines oder mehrerer zweiter Kontaktelemente mit jeweils einem zweiten Schweißverbindungsabschnitt und einem Halteabschnitten;
- Fixieren des oder der zweiten Kontaktelemente mittels des jeweiligen Fixiermittels an einem korrespondierenden ersten Kontaktelement in einer Montageposition so, dass sich die Schweißverbindungsabschnitte berührend gegenüberliegen, sowie
- Herstellen eines Materialschlusses an jeweils den beiden Schweißverbindungsabschnitten zum dauerhaften Verbinden der aneinander fixierten Kontaktelemente zu einem materialschlüssig verbundenen Kontaktsystem.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren naher dargestellt. Es zeigen:
- Fig. 1: eine perspektivische Ansicht eines ersten Ausführungsbeispiels eines erfindungsgemäßen Kontaktsystems in der getrennten Stellung;
- Fig. 2: eine perspektivische Ansicht und eine Schnittansicht des Ausführungsbeispiels aus Figur 1 in der zusammengesteckten Stellung.

Die Figuren 1 und 2 zeigen je eine perspektivische Ansicht eines ersten Ausführungsbeispiels eines erfindungsgemäßen elektrischen Kontaktsystems 1 aus einem Kontaktelement 10 und einem Kontaktelement 20 zur Herstellung eines erfindungsgemäßen Kontaktsystems 1. Das elektrische Kontaktsystem 1 besteht demnach aus dem ersten Kontaktelement 10, welches mit einem Schweißverbindungsabschnitt 11 ausgebildet ist und dem zweiten Kontaktelement 20, welches ebenfalls mit einem Schweißverbindungsabschnitt 21 ausgebildet ist. Die beiden Schweißverbindungsabschnitte 11, 21 sind so ausgebildet, um miteinander in Anlage gebracht zu werden und um die Kontaktelemente 10, 20 materialschlüssige miteinander verbinden zu können.

Das erste Kontaktelement 10 hat einen zentralen Flachabschnitt, der den Schweißverbindungsabschnitt 11 ausbildet. Benachbart zum Schweißverbindungsabschnitt 11 ist ein doppelt U-förmig gebogenes federndes Fixierelement 12 ausgebildet. Das Fixierelement 12 ist in seiner Abmessung und Form so gestaltet, dass es bestimmungsgemäß zum umgreifenden Halten und Fixieren des Halteabschnittes 22 des zweiten Kontaktelementes 20 dient. Daher bildet das Fixierelement 12 zwei u-förmig gebogene Fixierarme 12a, 12b aus mit Fixierarmenden 12e, die sich (in der Fig. 2) "aufeinander zu" unterhalb des zweiten Kontaktelements 20 verlaufend erstrecken.

Das zweite Kontaktelement 20 bildet einen korrespondierenden Halteabschnitt 22 benachbart zum Schweißverbindungsabschnitt 21 so aus, dass sich, im für den Schweißprozess vorfixierten Zustand, die beiden Schweißverbindungsabschnitte 11, 21 berührend gegenüberliegen. Auf der Oberseite 21a des Schweißverbindungsabschnittes 22 des Kontaktelementes 20 ist eine Schweißkuppe 23 bzw. Schweißlinse vorgesehen.

In der Figur 2, sind die jeweils beiden Kontaktelemente 10, 20 materialschlüssig im Bereich der Schweißverbindungsabschnitte 11, 21 miteinander verbunden.

An dem Schweißverbindungsabschnitt 11 des ersten Kontaktelementes 10 sind ferner Crimpanschlusszungen 11a, 11b zum Anschluss einer Leitung 30 einstückig mit dem Kontaktelement 10 ausgebildet.

Es ist ferner aus den Figuren ersichtlich, dass der Schweißverbindungsabschnitt 11 des Kontaktelements 10 eine Oberseite 13a und eine der Oberseite gegenüberliegende, als Schweißverbindungsseite 13b ausgebildete Unterseite aufweist. Weiter zu erkennen ist, dass der Schweißverbindungsabschnitt 21 des Kontaktelements 20 eine Unterseite 21b und eine der Unterseite gegenüberliegende, als Schweißverbindungsseite ausgebildete Oberseite 21a aufweist.

Die beiden Fixierarme 12a, 12b weisen ferner einen u-förmig gekrümmten Biegeabschnitt 12c auf und es ist ferner im Anschluss an den Biegeabschnitt 12c der zuvor genannte Endabschnitt 12 e ausgebildet, der sich in Richtung des jeweils gegenüberliegenden Fixierarms 12a bzw. 12b erstreckt.

Die Höhe des Abstandes der Schenkel am Beginn und Ende des jeweiligen Biegeabschnittes 12c entspricht vorliegend etwa der Höhe des zweiten Kontaktelementes 20 im Bereich des korrespondierenden Halteabschnittes 22. Ferner entspricht der Abstand der beiden Innenseiten der Biegeabschnitte 12c in etwa der Breite des zweiten Kontaktelementes 20 im Bereich des korrespondierenden Halteabschnittes 22. Die Schweißverbindungsabschnitte weißen eine im Wesentlichen quaderförmige Form mit rechteckigem Querschnitt auf.

Das Kontaktsystem 1 wurde gemäß dem folgenden Verfahren hergestellt:
- Herstellen und Bereitstellen von vier Kontaktelementen 10 mit jeweils einem Schweißverbindungsabschnitt 11 und einem Fixierelementen 12 und;
- Herstellen und Bereitstellen von vier Stanzgitter-Kontaktelementen 20 mit jeweils einem Schweißverbindungsabschnitt 21 und einem Halteabschnitt 22;
- Aufstecken und Fixieren der Kontaktelemente 10 auf die Kontaktelemente 20 mittels des jeweiligen Fixiermittels 12 so, dass sich die Schweißverbindungsabschnitte 11, 21 berührend gegenüberliegen und
- Herstellen einer Schweißverbindung an den jeweiligen Schweißverbindungsabschnitten 11, 21 zum dauerhaften Verbinden der aneinander fixierten Kontaktelemente 10, 20.

Das Bereitstellen der Kontaktelemente 10 kann vorzugsweise mit einer angeschlagenen und angecrimpten Leitung 30 erfolgen.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

### Bezugszeichenliste

- 1: Kontaktsystem

- 10: Kontaktelement
- 11: Schweißverbindungsabschnitt
- 11a, 11b: Crimpanschlusszunge
- 12: Fixierelement
- 12a, 12b: Fixierarme
- 12c: Biegeabschnitt
- 12e: Fixierarmende
- 13a: Oberseite

- 20: Kontaktelement
- 21: Schweißverbindungsabschnitt
- 21a: Schweißverbindungsseite / Oberseite
- 21b: Unterseite
- 21c, 21d: Seitenkanten
- 22: Halteabschnitt
- 23: Schweißkuppe / Schweißlinse

## Patentansprüche

1. Elektrisches Kontaktsystem (1) bestehend aus einem ersten Kontaktelement (10) mit einem ersten Schweißverbindungsabschnitt (11) und einem zweiten Kontaktelement (20) mit einem zweiten Schweißverbindungsabschnitt (21), der ausgebildet ist mit dem ersten Schweißverbindungsabschnitt (11) in Anlage gebracht zu werden, um die Kontaktelemente (10, 20) materialschlüssig verbinden zu können, wobei
a. das erste Kontaktelement (10) benachbart zum ersten Schweißverbindungsabschnitt (11) ein U-förmig gebogenes federndes Fixierelement (12) mit zwei Fixierarmen (12a, 12b) aufweist, zum klemmenden Halten und Fixieren eines Halteabschnittes (22) des zweiten Kontaktelementes (20) und wobei
b. das zweite Kontaktelement (20) den Halteabschnitt (22) benachbart zum zweiten Schweißverbindungsabschnitt (21) so ausbildet, dass sich, im für den Schweißprozess gehaltenen und vorfixierten Zustand, die beiden Schweißverbindungsabschnitte (11, 21) berührend gegenüberliegen und wobei
c. die beiden Fixierarme (12a, 12b) um einen Biegewinkel von 180° herum um die Seitenkanten (21c, 21d) des Halteabschnittes (22) herum verlaufen,
**dadurch gekennzeichnet, dass** das zweite Kontaktelement (20) auf der zu verschweißenden Oberseite (21a) des zweiten Schweißverbindungsabschnittes (21) mit einer Schweißkuppe (23) versehen ist.

2. Elektrisches Kontaktsystem (1) gemäß Anspruch 1, **dadurch gekennzeichnet, dass** die beiden Kontaktelemente (10, 20) materialschlüssig, vorzugsweise im Bereich der Schweißverbindungsabschnitte (11, 21) miteinander verbunden sind.

3. Elektrisches Kontaktsystem (1) gemäß Anspruch 1 oder 2, **dadurch gekennzeichnet, dass** an dem ersten Schweißverbindungsabschnitt (11) ferner Crimpanschlusszungen (11a, 11b) zum Anschluss einer Leitung (30) einstückig mit dem ersten Kontaktelement (10) ausgebildet sind.

4. Elektrisches Kontaktsystem (1) gemäß einem der vorhergehenden Ansprüche 1 bis 3, **dadurch gekennzeichnet, dass** der erste Schweißverbindungsabschnitt (11) des ersten Kontaktelementes (10) eine Oberseite (13a) und eine der Oberseite gegenüberliegende, als Schweißverbindungsseite (13b) ausgebildete Unterseite aufweist und/oder dass der zweite Schweißverbindungsabschnitt (21) des zweiten Kontaktelementes (20) eine Unterseite (21b) und eine der Unterseite gegenüberliegende, als Schweißverbindungsseite (21a) ausgebildete Oberseite aufweist.

5. Elektrisches Kontaktsystem (1) gemäß einem der vorhergehenden Ansprüche, **dadurch gekennzeichnet, dass** die beiden Fixierarme (12a, 12b) unterhalb der von dem ersten Schweißverbindungsabschnitt (11) gebildeten Fläche der Unterseite (13b) mit ihren stirnseitigen Enden (12e) aufeinander zu verlaufen und zumindest abschnittsweise parallel zu der Unterseite angeordnet verlaufen.

6. Elektrisches Kontaktsystem (1) gemäß einem der vorhergehenden Ansprüche, **dadurch gekennzeichnet, dass** die beiden Fixierarme (12a, 12b) jeweils einen entlang einer entgegengesetzten Krümmungsbahn gekrümmten Zwischenabschnitt (12c) zwischen dem Anbindungsabschnitt und den Enden (12e) aufweisen.

7. Elektrisches Kontaktsystem (1) gemäß einem der vorhergehenden Ansprüche 1 bis 6, mit in gleicher Anzahl in Reihe angeordneter erster Kontaktelemente (10) und entsprechend dazu korrespondierend angeordneter, vorzugsweise aus einem Stanzgitter gebildeter zweiter Stanzgitter-Kontaktelemente (20).

8. Verfahren zum Herstellen eines materialschlüssigen elektrischen Kontaktsystems (1) gemäß einem der vorhergehenden Ansprüche 1 bis 7, mit wenigstens den folgenden Schritten:
a. Herstellen und/oder Bereitstellen eines oder mehrerer erster Kontaktelemente (10) mit jeweils einem ersten Schweißverbindungsabschnitt (11) und einem Fixierelement (12) und;
b. Herstellen und/oder Bereitstellen eines oder mehrerer zweiter Kontaktelemente (20) mit jeweils einem zweiten Schweißverbindungsabschnitt (21) und einem Halteabschnitt (22)
c. Fixieren des oder der zweiten Kontaktelemente (20) mittels des jeweiligen Fixierelements (12) an einem korrespondierenden ersten Kontaktelement (10) in einer Montageposition so, dass sich die Schweißverbindungsabschnitte (11, 21) berührend gegenüberliegen und
d. Herstellen eines Materialschlusses an jeweils den beiden Schweißverbindungsabschnitten (11, 21) zum dauerhaften Verbinden der aneinander fixierten Kontaktelemente (10, 20) zu einem materialschlüssig verbundenen Kontaktsystem (1).

## Claims

1. Electrical contact system (1) consisting of a first contact element (10) having a first welding connection portion (11) and a second contact element (20) having a second welding connection portion (21) which is designed to be brought to bear with the first welding connection portion (11) in order to be able to connect the contact elements (10, 20) in a materially bonded manner, wherein
a. the first contact element (10) has, adjacent to the first welding connection portion (11), a resilient fixing element (12) which is bent in a U shape and which has two fixing arms (12a, 12b), for the clamped holding and fixing of a holding portion (22) of the second contact element (20), and wherein
b. the second contact element (20) forms the holding portion (22) adjacent to the second welding connection portion (21) in such a way that, in the state in which they are held and prefixed for the welding process, the two welding connection portions (11, 21) are situated opposite to one another in a contacting manner, and wherein
c. the two fixing arms (12a, 12b) extend around the lateral edges (21c, 21d) of the holding portion (22) around a bending angle of 180°,
**characterized in that** the second contact element (20) is provided on the upper side (21a) of the second welding connection portion (21) that is to be welded with a welding dome (23).

2. Electrical contact system (1) according to Claim 1, **characterized in that** the two contact elements (10, 20) are connected to one another in a materially bonded manner, preferably in the region of the welding connection portions (11, 21).

3. Electrical contact system (1) according to Claim 1 or 2, **characterized in that** crimp connection tongues (11a, 11b) for connecting a line (30) are also formed integrally with the first contact element (10) on the first welding connection portion (11).

4. Electrical contact system (1) according to one of the preceding Claims 1 to 3, **characterized in that** the first welding connection portion (11) of the first contact element (10) has an upper side (13a) and a lower side which is situated opposite to the upper side and which is formed as a welding connection side (13b), and/or **in that** the second welding connection portion (21) of the second contact element (20) has a lower side (21b) and an upper side which is situated opposite to the lower side and which is formed as a welding connection side (21a).

5. Electrical contact system (1) according to one of the preceding claims, **characterized in that**, below the surface of the lower side (13b) that is formed by the first welding connection portion (11), the two fixing arms (12a, 12b) extend towards one another by way of their terminal ends (12e) and extend so as to be arranged parallel to the lower side at least in certain portions.

6. Electrical contact system (1) according to one of the preceding claims, **characterized in that** the two fixing arms (12a, 12b) each have an intermediate portion (12c) between the attachment portion and the ends (12e) that is curved along an opposite curvature path.

7. Electrical contact system (1) according to one of the preceding Claims 1 to 6, having, arranged in the same number in a row, first contact elements (10) and, in a corresponding manner thereto, correspondingly arranged second leadframe contact elements (20) which are preferably formed from a leadframe.

8. Method for producing a materially bonded electrical contact system (1) according to one of the preceding Claims 1 to 7, comprising at least the following steps:
a. producing and/or providing one or more first contact elements (10) having in each case a first welding connection portion (11) and a fixing element (12); and
b. producing and/or providing one or more second contact elements (20) having in each case a second welding connection portion (21) and a holding portion (22); and
c. fixing the second contact element(s) (20) by means of the respective fixing element (12) on a corresponding first contact element (10) in a mounting position such that the welding connection portions (11, 21) are situated opposite to one another in a contacting manner; and
d. producing a material bond on in each case the two welding connection portions (11, 21) for permanently connecting the contact elements (10, 20) fixed to one another to form a contact system (1) which is connected in a materially bonded manner.

## Revendications

1. Système de contact électrique (1), constitué d'un premier élément de contact (10) pourvu d'un premier segment d'assemblage par soudure (11) et d'un deuxième élément de contact (20) pourvu d'un deuxième segment d'assemblage par soudure (21), qui est conçu pour être amené en application avec le premier segment d'assemblage par soudure (11), pour pouvoir assembler par matière les éléments de contact (10, 20),
a. au voisinage du premier segment d'assemblage par soudure (11), le premier élément de contact (10) comportant un élément de fixation (12) résilient, recourbé en forme de U, pourvu de deux bras de fixation (12a, 12b), pour le maintien par serrage et la fixation d'un segment de retenue (22) du deuxième élément de contact (20) et
b. le deuxième élément de contact (20) formant le segment de retenue (22) au voisinage du deuxième segment d'assemblage par soudure (21), de telle sorte que dans la position maintenue pour le processus de soudage et préfixée, les deux segments d'assemblage par soudure (11, 21) soient opposés en se touchant et
c. les deux bras de fixation (12a, 12b) s'écoulant autour d'un angle de courbure de 180° autour des arêtes latérales (21c, 21d) du segment de retenue (22),
**caractérisé en ce que** sur la face supérieure (21a) à souder du deuxième segment d'assemblage par soudure (21), le deuxième élément de contact (20) est muni d'une coupe de soudage (23).

2. Système de contact électrique (1) selon la revendication 1, **caractérisé en ce que** les éléments de contact (10, 20) sont assemblés l'un à l'autre par matière, de préférence dans la région des segments d'assemblage par soudure (11, 21).

3. Système de contact électrique (1) selon la revendication 1 ou 2, **caractérisé en ce que** sur le premier segment d'assemblage par soudure (11) des languettes de sertissage (11a, 11b) sont assemblées par ailleurs en monobloc avec le premier élément de contact (10), pour le branchement d'une ligne (30).

4. Système de contact électrique (1) selon l'une quelconque des revendications précédentes 1 à 3, **caractérisé en ce que** le premier segment d'assemblage par soudure (11) du premier élément de contact (10) comporte une face supérieure (13a) et une face inférieure au vis-à-vis de la face supérieure, conçue en tant que zone d'assemblage par soudure (13b) et/ou **en ce que** le deuxième segment d'assemblage par soudure (21) du deuxième élément de contact (20) comporte une face inférieure (21b) et une face supérieure au vis-à-vis de la face inférieure, conçue en tant que zone d'assemblage par soudure (21a).

5. Système de contact électrique (1) selon l'une quelconque des revendications précédentes, **caractérisé en ce que** sous la surface de la face inférieure (13b) formée par le segment d'assemblage par soudure (11), par leurs extrémités frontales (12e), les deux bras de fixation (12a, 12b) s'étendent l'un vers l'autre et s'écoulent en moins par endroits en étant placés à la parallèle de la face inférieure.

6. Système de contact électrique (1) selon l'une quelconque des revendications précédentes, **caractérisé en ce qu'**entre le segment de raccordement et les extrémités (12e), les deux bras de fixation (12a, 12b) comportent chacun un segment intermédiaire (12c) recourbé le long d'une trajectoire de courbure opposée.

7. Système de contact électrique (1) selon l'une quelconque des revendications précédentes 1 à 6, pourvu d'un même nombre de premiers éléments de contact (10), placés en série et de deuxièmes éléments de contact (20) en grillage estampé, placés en correspondance de ces derniers, formés de préférence d'un grillage estampé.

8. Procédé, destiné à fabriquer un système de contact électrique (1) assemblé par matière selon l'une quelconque des revendications précédentes 1 à 7, comportant au moins les étapes suivantes, consistant à:
a. fabriquer et/ou mettre à disposition un ou plusieurs premiers éléments de contact (10), ayant chacun un premier segment d'assemblage par soudure (11) et un élément de fixation (12) et;
b. fabriquer et/ou mettre à disposition d'un ou de plusieurs deuxièmes éléments de contact (20), ayant chacun un premier segment d'assemblage par soudure (21) et un segment de retenue (22);
c. fixer le ou les deuxième(s) élément(s) de contacte (20) au moyen de l'élément de fixation (12) respectif sur un premier élément de contact (10) correspondant, dans une position de montage, de telle sorte que les segments d'assemblage par soudure (11, 21) soient opposés en se touchant; et
d. créer un assemblage par matière sur chaque fois les deux segments d'assemblage par soudure (11, 21), pour l'assemblage durable d'éléments de contact (10, 20) fixés les uns aux autres en un système de contact (1) assemblé par matière.
